# EUROPÄISCHE PATENTSCHRIFT

(11) **EP 1 027 541 B1**
(45) Veröffentlichungstag und Bekanntmachung des Hinweises auf die Patenterteilung: **29.08.2001**
(21) Anmeldenummer: 98959792.7
(22) Anmeldetag: 22.10.1998
(51) Int. Cl.: F04C 15/04

(54) **REGELEINRICHTUNG FÜR VERDRÄNGERPUMPEN**
REGULATING DEVICE FOR POSITIVE-DISPLACEMENT PUMPS
DISPOSITIF REGULATEUR POUR POMPES VOLUMETRIQUES

(30) Priorität: 27.10.1997 DE 19747341
(43) Veröffentlichungstag der Anmeldung: 16.08.2000
(73) Patentinhaber: ZF FRIEDRICHSHAFEN Aktiengesellschaft, 88038 Friedrichshafen (DE)
(72) Erfinder: EPPLI, Konrad, D-73527 Schwäbisch-Gmünd (DE)
(74) Vertreter: Wiechmann, Manfred
(86) Internationale Anmeldenummer: EP9806709
(87) Internationale Veröffentlichungsnummer: WO9922143

(56) Entgegenhaltungen:
- DE-A- 4 101 210
- DE-A- 4 433 598
- US-A- 4 681 517

## Beschreibung

Die Erfindung betrifft eine Regeleinrichtung für Verdrängerpumpen, insbesondere Flügel- und Rollenzellenpumpen, die einen Druckraum aufweisen, der über eine Bohrung, in welcher ein Regelkolben gegen die Kraft einer Feder verschiebbar ist, mit einem an einen Auslaß angeschlossenen Druckkanal in Verbindung steht. Der Regelkolben steuert den Auslaßquerschnitt eines Drosselkanals in Abhängigkeit von der Pumpendrehzahl bzw. vom Förderstrom. Dazu besitzt der Regelkolben eine Steuerkante, durch die in Verbindung mit der Öffnung des Drosselkanals die offene Querschnittsfläche des Drosselkanals während einer Bewegung des Regelkolbens in Richtung auf den Federraum verkleinert wird. In einer Gehäusebohrung ist außerdem ein Stromregelventil mit einem durch die Kraft einer Feder belasteten Regelkolben vorhanden.

Eine derartige Regeleinrichtung ist aus der WO-A1-96/09475 bekannt. Mit dieser Regeleinrichtung wird eine fallende Förderstromkennlinie erreicht. Um unterschiedliche Formen der Förderstromkennlinie zu ermöglichen müssen unterschiedliche Federn und unterschiedliche Kolbendurchmesser verwendet werden. Wird jedoch eine Förderstromkennlinie mit einem unstetigen Verlauf, beispielsweise mit einem stufigen Verlauf, gewünscht, so läßt sich eine solche Kennlinie nur mit erhöhtem Aufwand, beispielsweise durch die Verwendung von zwei nach einander wirkenden Federn verwirklichen.

Der Erfindung liegt die Aufgabe zugrunde, mit möglichst geringem Bauaufwand eine Regeleinrichtung für beliebige, darunter auch fallende, Förderstromkennlinien zu schaffen, die einen unstetigen Verlauf aufweisen. Unterschiedliche Formen der Kennlinie sollen leicht darstellbar sein.

Diese Aufgabe ist durch die im Anspruch 1 gekennzeichnete Regeleinrichtung gelöst. Der Regelkolben besitzt wenigstens eine Steuerkante, durch die in Verbindung mit der Öffnung des Drosselkanals die Querschnittsfläche des Drosselkanals während einer Bewegung des Regelkolbens in Richtung auf den Federraum verkleinert wird. Außerdem besitzt der Regelkolben wenigstens eine weitere Steuerkante, durch die in Verbindung mit der Öffnung des Drosselkanals die Querschnittsflache des Drosselkanals während der Bewegung des Regelkolbens in Richtung auf den Federraum vergrößert wird. Mit einer solchen Ausführung ist es möglich, daß die Förderstromkennlinie der Verdrängerpumpe von dem Punkt an einen fallenden Verlauf aufweist, an dem die erste Steuerkante beginnt, die Öffnung des Drosselkanals zu überdecken und damit die offene Querschnittsfläche des Drosselkanals zu verkleinern. Damit wird der an den Verbraucher gelieferte Förderstrom verringert. Von einem zweiten Punkt an, an dem die zweite Steuerkante in den Bereich der Öffnung des Drosselkanals eintritt, wird in diesem Bereich die offene Querschnittsfläche des Drosselkanals zunehmend vergrößert. Damit ergibt sich eine Unstetigkeitsstelle im Verlauf der Förderstromkennlinie, beispielsweise dahingehend, daß die Kennlinie von diesem Punkt weniger steil oder gar nicht mehr abfällt. Die durch die erste Steuerkante abgeregelte Menge wird durch die zweite Steuerkante bestimmt nachgeregelt.

Vorteilhafte und zweckmäßige Ausgestaltungen der Erfindung sind in den Unteransprüchen angegeben. Besonders einfach lassen sich die Steuerkanten ausführen, wenn die erste Steuerkante durch eine Verschneidung zwischen der dem Federraum zugewandten Stirnfläche des Regelkolbens und der zylindrischen Umfangsfläche des Regelkolbens gebildet ist. Die weitere Steuerkante ist dann als Begrenzungskante einer an der zylindrischen Umfangsfläche des Regelkolbens angeordneten Ringnut ausgeführt.

In einem zweiten Ausführungsbeispiel sind beide Steuerkanten durch je eine Begrenzungskante zweier an der zylindrischen Umfangsfläche des Regelkolbens angeordneten Ringnuten gebildet. Dadurch können die Förderstromkennlinien vielfältiger eingestellt werden. Beispielsweise ergibt sich eine viskositätsabhängige Förderstromkennlinie, die besonders gute Kaltstarteigenschaften besitzt.

Im folgenden wird die Erfindung anhand zweier in der Zeichnung dargestellter Ausführungsbeispiele näher erläutert.
Es zeigen:
- Fig. 1: einen Längsschnitt durch eine Verdrängerpumpe mit der Regeleinrichtung, wobei sich der Regelkolben in seiner Grundstellung befindet;
- Fig. 2: einen Teilquerschnitt nach der Linie II-II in Fig. 1;
- Fig. 3: die Einzelheit III der Fig. 1 in vergrößertem Maßstab;
- Fig. 4: die Einzelheit III aus Fig. 3, jedoch mit verschobenem Regelkolben;
- Fig. 5: die Einzelheit III wie in Fig. 3, jedoch nach einem zweiten Ausführungsbeispiel.

Die Erfindung wird anhand des Beispieles einer Flügelzellenpumpe beschrieben. Mit gleicher Wirkung kann die Erfindung jedoch auch bei anderen Verdrängerpumpen, beispielsweise bei Rollenpumpen, angewendet werden. Die Flügelzellenpumpe dient zum Fördern von Drucköl aus einem nicht dargestellten Behälter zu einem nicht dargestellten Verbraucher, beispielsweise einer Hilfskraftlenkung.

In einem Gehäuse 1 ist ein Pumpenpaket 2 eingesetzt, das aus einem Rotor 3, einem Kurvenring 4 und mehreren Arbeitsschiebern 5 besteht. Der Rotor 3 ist über eine Antriebswelle 6 in einem Lagergehäuse 7 gelagert.

Zwischen den Arbeitsschiebern 5 und dem Kurvenring 4 sind nicht dargestellte Arbeitskammern in der Form von Verdrängerzellen gebildet, die an ihren beiden axialen Seiten von zwei Steuerplatten 8 und 9 begrenzt sind. In den Steuerplatten 8 und 9 sind in bekannter Weise Drucköffnungen 10 und nicht dargestellte Saugöffnungen vorgesehen. Die Drucköffnungen 10 stehen in Verbindung mit einem Druckraum 10A.

Ein Bypass-Stromregelventil 11 mit einem durch eine Feder belasteten Kolben 11A für die Regelung des zu einem Druckanschluß geführten Drucköls ist in bekannter Weise in dem Lagergehäuse 7 angeordnet. Die Ausbildung des Stromregelventils 11 und eines außerdem noch vorhandenen, nicht sichtbaren Druckbegrenzungsventils ist allgemein bekannt, beispielsweise aus der US-A-5 098 259 und wird daher nicht näher beschrieben. Ebenso sind die Saug- und Druckkanäle, die die Arbeitskammern mit einem Sauganschluß, dem Stromregelventil 11 und dem Druckbegrenzungsventil verbinden, in dem Lagergehäuse 7 angeordnet. Auch diese Kanäle sind allgemein bekannt und werden deshalb nicht näher beschrieben. Eine Blende des Bypass-Stromregelventils 11 ist in dem Lagergehäuse 7 in der Form eines Drosselkanals 12 angeordnet.

Der Drosselkanal 12 erstreckt sich von einer Bohrung 13, die in dem Lagergehäuse im wesentlichen parallel zu der Achse der Antriebswelle 6 angeordnet ist, zu einem Auslaßkanal 14. Die Öffnung des Drosselkanals 12 mündet in der Bohrung 13 in einen Federraum 15, der eine Feder 16 enthält. Die Feder 16 stützt sich einerseits an dem Ende der Bohrung 13 in dem Lagergehäuse 7 und andererseits an einem Regelkolben 17 ab, der in der Bohrung 13 verschiebbar geführt ist. Die Drucköffnungen 10 stehen über einen Umgehungskanal 18 ständig mit dem Federraum 15 und damit mit der Öffnung des Drosselkanals 12 in Verbindung. Der Umgehungskanal 18 ist, wie aus dem Querschnitt der Fig. 2 ersichtlich, im wesentlichen T-förmig ausgebildet und zweckmäßigerweise in dem Lagergehäuse 7 eingegossen. Der Umgehungskanal 18 ist zu der Bohrung 13 hin offen. Der Regelkolben 17 ist gegen die Kraft der Feder 16 verschiebbar. In jeder Stellung des Regelkolbens 17 bleibt über den Umgehungskanal 18 eine Verbindung von den Drucköffnungen 10 zu dem Federraum 15 erhalten.

An seinem, dem Federraum 15 zugewandten Ende besitzt der Regelkolben 17 eine Steuerkante 19, die durch die Verschneidung zwischen der dem Federraum 15 zugewandten Stirnfläche des Regelkolbens 17 und seiner zylindrischen Umfangsfläche gebildet ist. Die Steuerkante 19 wirkt mit der Öffnung des Drosselkanals 12 zusammen derart, daß bei einer Verschiebung des Regelkolbens 17 in Richtung auf den Federraum 15 die offene Querschnittsfläche des Drosselkanals 12 verkleinert wird. Die Steuerkante 19 kann als scharfe Kante, als Stufe oder als Fase ausgebildet sein. Durch eine derartige Ausgestaltung der Steuerkante 19 kann der Drosselvorgang beeinflußt werden.

In der Nähe seines, dem Federraum 15 zugewandten Endes besitzt der Regelkolben 17 eine weitere Steuerkante 20, die durch eine Begrenzungskante einer an der zylindrischen Umfangsfläche des Regelkolbens 17 angeordneten Ringnut 21 gebildet ist.

In einem zweiten Ausführungsbeispiel, das in Fig. 5 dargestellt ist, ist eine erste Steuerkante 22 an einer Begrenzungskante einer ersten Ringnut 23 gebildet. Eine zweite Steuerkante 24 ist durch eine Begrenzungskante einer zweiten Ringnut 25 gebildet. Die beiden Ringnuten 23 und 25 sind in der Nähe der dem Federraum 15 zugewandten Stirnfläche des Regelkolbens 17 an der zylindrischen Umfangsfläche des Regelkolbens 17 gebildet.

Im folgenden wird die Funktion des Regelkolbens 17 beschrieben: In der Ausgangsstellung, solange die Pumpe steht, drückt die Feder 16 den Regelkolben 17 gegen die Steuerplatte 9. Der Förderdruck der Pumpe wirkt in den Drucköffnungen 10 und damit als Staudruck auf der dem Federraum 15 abgewandten Stirnfläche des Regelkolbens 17. Sobald die durch den Staudruck auf die Stirnfläche ausgeübte Kraft die Kraft der Feder 16 übersteigt, wird der Regelkolben 17 in Richtung auf den Federraum 15 verschoben. Dabei wird zunächst durch die Steuerkante 19 die offene Querschnittsfläche des Drosselkanals 12 verkleinert. Bei einem weiteren Verschieben des Regelkolbens 17 gelangt die zweite Steuerkante 20 in den Bereich der Öffnung des Drosselkanals 12, so daß die offene Querschnittsfläche des Drosselkanals 12 mit zunehmender Verschiebung des Regelkolbens 17 in diesem Bereich vergrößert wird. Dadurch kann nach anfänglicher Verkleinerung der offenen Querschnittsfläche und damit abfallender Förderstromkennlinie die offene Querschnittsfläche im weiteren Verlauf der Verschiebung des Regelkolbens 17 konstant gehalten bzw. kontinuierlich vergrößert werden. Damit kann die Steigung der Förderstromkennlinie im Abregelbereich der Verdrängerpumpe feinfühlig variiert werden. Alleine durch eine Veränderung der Gestalt des Regelkolbens 17 kann die Förderstromkennlinie leicht variiert werden. Eine solche andere Form des Regelkolbens 17 ist anhand der Fig. 5 oben beschrieben.

### Bezugszeichen

- 1: Gehäuse
- 2: Pumpenpaket
- 3: Rotor
- 4: Kurvenring
- 5: Arbeitsschieber
- 6: Antriebswelle
- 7: Lagergehäuse
- 8: Steuerplatte
- 9: Steuerplatte
- 10: Drucköffnung
- 10A: Druckraum
- 11: Bypass-Stromregelventil
- 11A: Kolben
- 12: Drosselkanal
- 13: Bohrung
- 14: Auslaßkanal
- 15: Federraum
- 16: Feder
- 17: Regelkolben
- 18: Umgehungskanal
- 19: Steuerkante
- 20: Steuerkante
- 21: Ringnut
- 22: Steuerkante
- 23: Ringnut
- 24: Steuerkante
- 25: Ringnut

## Patentansprüche

1. Regeleinrichtung für Verdrängerpumpen, insbesondere Flügel- und Rollenzellenpumpen, mit folgenden Merkmalen:
- ein Druckraum (10A) der Pumpe steht über eine Bohrung (13), in welcher ein Regelkolben (17) gegen die Kraft einer Feder (16) verschiebbar ist, und über einen im Bereich der Bohrung (13) im wesentlichen parallel zu dieser angeordneten Umgehungskanal (18) ständig mit einem Federraum (15) des Regelkolbens (17) und mit einem Auslaßkanal (14) in Verbindung;
- ein Stromregelventil (11) mit einem durch die Kraft einer Feder belasteten Kolben (11A) ist zur Regelung eines Nutzstromes angeordnet;
- der Regelkolben (17) steuert die offene Querschnittsfläche eines den Federraum (15) mit dem Auslaßkanal (14) verbindenden Drosselkanals (12) in Abhängigkeit von dem Förderstrom der Verdrängerpumpe;
- der Regelkolben (17) besitzt wenigstens eine Steuerkante (19, 22), durch die in Verbindung mit der Öffnung des Drosselkanals (12) die offene Querschnittsfläche des Drosselkanals (12) während einer Bewegung des Regelkolbens (17) in Richtung auf den Federraum (15) verkleinert wird,
**gekennzeichnet** durch folgende Merkmale:
- der Regelkolben (17) besitzt wenigstens eine weitere Steuerkante (20, 24), durch die in Verbindung mit der Öffnung des Drosselkanals (12) die offene Querschnittsfläche des Drosselkanals (12) während einer Bewegung des Regelkolbens (17) in Richtung auf den Federraum (15) vergrößert wird.

2. Regeleinrichtung nach Anspruch 1,
**gekennzeichnet** durch folgende Merkmale:
- die eine Steuerkante (19, 22), durch die in Verbindung mit der Öffnung des Drosselkanals (12) die offene Querschnittsfläche des Drosselkanals (12) während einer Bewegung des Regelkolbens (17) in Richtung auf den Federraum (15) verkleinert wird, ist durch die Verschneidung zwischen der dem Federraum (15) zugewandten Stirnfläche des Regelkolbens (17) und der zylindrischen Umfangsfläche des Regelkolbens (17) gebildet,
- die weitere Steuerkante (20, 24), durch die in Verbindung mit der Öffnung des Drosselkanals (12) die offene Querschnittsfläche des Drosselkanals (12) während einer Bewegung des Regelkolbens (17) in Richtung auf den Federraum (15) vergrößert wird, ist durch eine Begrenzungskante einer an der zylindrischen Umfangsfläche des Regelkolbens (17) angeordneten Ringnut (21) gebildet.

3. Regeleinrichtung nach Anspruch 1,
**gekennzeichnet** durch folgende Merkmale:
- die eine Steuerkante (19, 22), durch die in Verbindung mit der Öffnung des Drosselkanals (12) die offene Querschnittsfläche des Drosselkanals (12) während einer Bewegung des Regelkolbens (17) in Richtung auf den Federraum (15) verkleinert wird, ist durch eine Begrenzungskante einer an der zylindrischen Umfangsfläche des Regelkolbens (17) angeordneten Ringnut (23) gebildet,
- die weitere Steuerkante (20, 24), durch die in Verbindung mit der Öffnung des Drosselkanals (12) die offene Querschnittsfläche des Drosselkanals (12) während einer Bewegung des Regelkolbens (17) in Richtung auf den Federraum (15) vergrößert wird, ist durch eine Begrenzungskante einer zweiten an der zylindrischen Umfangsfläche des Regelkolbens (17) angeordneten Ringnut (25) gebildet.

## Claims

1. Regulating device for positive-displacement pumps, in particular vane-cell and roller-cell pumps, having the following features:
- a pressure space (10A) of the pump is constantly connected, via a bore (13), in which a regulating piston (17) is displaceable counter to the force of a spring (16), and via a bypass duct (18) arranged in the region of the bore (13) and essentially parallel to the latter, to a spring space (15) of the regulating piston (17) and to an outlet duct (14);
- a flow-regulating valve (11) with a piston (11A) loaded by the force of a spring is arranged for regulating a useful stream;
- the regulating piston (17) controls the open cross-sectional area of a throttle duct (12), connecting the spring space (15) to the outlet duct (14), as a function of the feed stream of the positive-displacement pump;
- the regulating piston (17) possesses at least one control edge (19, 22), by means of which, in conjunction with the orifice of the throttle duct (12), the open cross-sectional area of the throttle duct (12) is reduced during a movement of the regulating piston (17) in the direction of the spring space (15),
characterized by the following features:
- the regulating piston (17) possesses at least one further control edge (20, 24), by means of which, in conjunction with the orifice of the throttle duct (12), the open cross-sectional area of the throttle duct (12) is increased during a movement of the regulating piston (17) in the direction of the spring space (15).

2. Regulating device according to Claim 1,
characterized by the following features:
- the one control edge (19, 22), by means of which, in conjunction with the orifice of the throttle duct (12), the open cross-sectional area of the throttle duct (12) is reduced during a movement of the regulating piston (17) in the direction of the spring space (15), is formed by the intersection between that end face of the regulating piston (17) which faces the spring space (15) and the cylindrical circumferential face of the regulating piston (17),
- the further control edge (20, 24), by means of which, in conjunction with the orifice of the throttle duct (12), the open cross-sectional area of the throttle duct (12) is increased during a movement of the regulating piston (17) in the direction of the spring space (15), is formed by a boundary edge of an annular groove (21) arranged on the cylindrical circumferential face of the regulating piston (17).

3. Regulating device according to Claim 1,
characterized by the following features:
- the one control edge (19, 22), by means of which, in conjunction with the orifice of the throttle duct (12), the open cross-sectional area of the throttle duct (12) is reduced during a movement of the regulating piston (17) in the direction of the spring space (15), is formed by a boundary edge of an annular groove (23) arranged on the cylindrical circumferential face of the regulating piston (17),
- the further control edge (20, 24), by means of which, in conjunction with the orifice of the throttle duct (12), the open cross-sectional area of the throttle duct (12) is increased during a movement of the regulating piston (17) in the direction of the spring space (15), is formed by a boundary edge of a second annular groove (25) arranged on the cylindrical circumferential face of the regulating piston (17).

## Revendications

1. Dispositif de régulation pour pompes refoulantes, en particulier pour des pompes à ailettes et des pompes cellulaires, avec les caractéristiques suivantes :
- par l'intermédiaire d'un alésage (13) dans lequel un piston de régulation (17) peut coulisser en opposition à la force d'un ressort (16) et par l'intermédiaire d'un canal de dérivation (18) disposé dans la région de l'alésage (13), essentiellement en parallèle à ce dernier, une chambre sous pression (10A) de la pompe est en communication permanente avec une chambre de ressort (15) du piston de régulation (17) et avec un canal de sortie (14);
- une soupape (11) de régulation de l'écoulement avec un piston (11A) sollicité par la force d'un ressort est prévue pour la régulation d'un écoulement utile ;
- le piston de régulation (17) commande la superficie ouverte de la section transversale d'un canal d'étranglement (12) reliant la chambre de ressort (15) au canal de sortie (14) en fonction de l'écoulement transporté par la pompe refoulante ;
- le piston de régulation (17) possède au moins un bord de commande (19, 22) par lequel, en association avec l'ouverture du canal d'étranglement (12), la superficie ouverte de la section transversale du canal d'étranglement (12) est diminuée pendant un déplacement du piston de régulation (17) en direction de la chambre de ressort (15),
caractérisé par les caractéristiques suivantes :
- le piston de régulation (17) possède au moins un autre bord de commande (20, 24) par lequel, en association avec l'ouverture du canal d'étranglement (12), la superficie ouverte de la section transversale du canal d'étranglement (12) est agrandie pendant un déplacement du piston de régulation (17) en direction de la chambre de ressort (15).

2. Dispositif de régulation selon la revendication 1,
caractérisé par les caractéristiques suivantes :
- le bord de commande (19, 22) par lequel, en association avec l'ouverture du canal d'étranglement (12), la superficie ouverte de la section transversale du canal d'étranglement (12) est diminuée pendant un déplacement du piston de régulation (17) en direction de la chambre de ressort (15), est formé par l'intersection entre la surface frontale, tournée vers la chambre de ressort (15), du piston de régulation (17) et la surface périphérique cylindrique du piston de régulation (17),
- l'autre bord de commande (20, 24) par lequel, en association avec l'ouverture du canal d'étranglement (12), la surface ouverte de la section transversale du canal d'étranglement (12) est agrandie pendant un déplacement du piston de régulation (17) en direction de la chambre de ressort (15), est formé par un bord délimitant une rainure annulaire (21) ménagée dans la surface périphérique cylindrique du piston de régulation (17).

3. Dispositif de régulation selon la revendication 1,
caractérisé par les caractéristiques suivantes :
- le bord de commande (19, 22) par lequel, en association avec l'ouverture du canal d'étranglement (12), la superficie ouverte de la section transversale du canal d'étranglement (12) est diminuée pendant un déplacement du piston de régulation (17) en direction de la chambre de ressort (15), est formé par un bord délimitant une rainure annulaire (23) ménagée dans la surface périphérique cylindrique du piston de régulation (17),
- l'autre bord de commande (20, 24) par lequel, en association avec l'ouverture du canal d'étranglement (12), la superficie ouverte de la section transversale du canal d'étranglement (12) est agrandie pendant un déplacement du piston de régulation (17) en direction de la chambre de ressort (15), est formé par un bord délimitant une deuxième rainure annulaire (25) ménagée dans la surface périphérique cylindrique du piston de régulation (17).
